# FASCICULE DE BREVET EUROPEEN

(11) **EP 0 362 057 B1**
(45) Date de publication et mention de la délivrance du brevet: **04.05.1994**
(21) Numéro de dépôt: 89402650.9
(22) Date de dépôt: 27.09.1989
(51) Int. Cl.: F41J 2/02

(54) **Dispositif pour engendrer une image infrarouge**
Vorrichtung zur Erzeugung eines Infrarotbildes
Apparatus for the generation of an infrared image

(30) Priorité: 30.09.1988 FR 8812790
(43) Date de publication de la demande: 04.04.1990
(73) Titulaire: SAT (SOCIETE ANONYME DE TELECOMMUNICATIONS) Société Anonyme française, 75631 Paris Cédex 13 (FR)
(72) Inventeur: Midavaine, Thierry, F-75013 Paris (FR)
(74) Mandataire: Bloch, Gérard

(56) Documents cités:
- DE-A- 3 116 735
- US-A- 4 178 514
- US-A- 4 317 063
- US-A- 4 542 299
- US-A- 4 572 958
- US-A- 4 687 967

## Description

La présente invention a pour objet un dispositif pour engendrer une image infrarouge, comprenant un écran transparent dans l'infrarouge et supportant une pluralité de pixels en matériau à fort pouvoir émissif dans l'infrarouge, et des moyens pour chauffer, de façon sélective, le matériau de chacun desdits pixels.

Un tel dispositif est utilisé pour essayer des dispositifs d'imagerie infrarouge, comme par exemple des autodirecteurs de missile, en reproduisant en laboratoire des images infrarouge aussi proches que possible de celles qui seront rencontrées dans la réalité.

On connaît déjà un dispositif du type défini ci-dessus, décrit dans le brevet US-A-4 572 958. Dans ce dispositif, les moyens de chauffage sélectif comprennent un faisceau d'électrons ou un faisceau laser, de diamètre faible par rapport aux dimensions d'un pixel, qui vient bombarder une portion, en forme de bande médiane, d'une couche peu épaisse de matériau bon conducteur thermique, couche qui s'étend sur une surface égale à celle d'un pixel. Cette couche a pour fonction, d'une part, de convertir l'énergie du faisceau en chaleur et, d'autre part, de diffuser la chaleur prenant naissance sur la portion en forme de bande vers l'ensemble de la surface de la couche et parallèlement à cette couche. Deux pavés de matériau isolant thermique, disposés en contact avec la couche précédente et de chaque côté du trajet du faisceau d'électrons avant son impact, diffusent lentement la chaleur de la couche, perpendiculairement, cette fois, à cette couche, et en sens inverse du déplacement des électrons, vers deux couches de matériau à fort pouvoir émissif dans l'infrarouge, ici deux couches de corps noir, dont la fonction est de convertir la chaleur en rayonnement infrarouge, ces deux couches de corps noir constituant le pixel proprement dit. Naturellement, les pavés précédents, comme la couche de conversion de l'énergie du faisceau en chaleur, disposés entre les deux couches de corps noir et l'écran, sont transparents aux infrarouges.

Toutefois, la structure de l'écran d'un tel dispositif est relativement complexe et donc d'un coût de réalisation élevé. Par ailleurs les performances d'un tel dispositif sont limitées du fait de l'utilisation d'un faisceau de faible puissance, celle-ci étant imposée par son diamètre nécessairement restreint.

La présente invention vise à pallier ces inconvénients.

A cet effet, elle a pour objet un dispositif pour engendrer une image infrarouge comprenant un écran supportant une pluralité de pixels en matériau à fort pouvoir émissif dans l'infrarouge, et des moyens pour chauffer, de façon sélective, le matériau de chacun desdits pixels par bombardement direct au moyen d'un faisceau d'électrons, caractérisé par le fait que ledit faisceau d'électrons est de section au moins sensiblement égale à la surface d'un pixel et ledit écran est transparent dans l'infrarouge.

Dans le dispositif de l'invention, le matériau à fort pouvoir émissif assure, en plus de la conversion de chaleur en rayonnement infrarouge, qu'il assure déjà dans le dispositif connu, la conversion de l'énergie du faisceau en chaleur, qui était assurée, dans le dispositif connu, par la couche de matériau bon conducteur de la chaleur. Ce résultat est rendu possible notamment parce que la section du faisceau est au moins égale à la surface du pixel, ce qui fait que la conversion de l'énergie du faisceau en chaleur se produit sur toute la surface du pixel, au lieu de se produire sur une portion limitée de cette surface. En conséquence, il n'est plus nécessaire de diffuser la chaleur, parallèlement à la surface de l'écran, pour qu'elle occupe toute la surface du pixel. Il devient alors possible de faire assurer par le corps noir la fonction de conversion de l'énergie du faisceau en chaleur, ce qui a pour conséquence une structure extrêmement simple. Dans le dispositif de l'invention, le diamètre du faisceau est notablement plus grand que dans le dispositif connu, du fait de l'augmentation du courant générant ce faisceau. De ce fait, l'augmentation de la puissance transportée par le faisceau, pour chauffer le corps noir à des températures plus élevées que celles du dispositif connu, ne pose pas de problèmes particuliers. Ainsi le dispositif de l'invention permet de produire des images infrarouge dont l'intensité maximale est notablement supérieure à celle du dispositif connu.

Le brevet US-A-4 687 967 enseigne un dispositif selon le préambule de la revendication 1 et qui comporte des ilots en matériau à pouvoir émissif dans l'infrarouge contre un substrat conducteur constituant l'écran de l'appareil. Mais cet écran est visualisé par l'arrière à travers une fenêtre (5).

Pour passer du dispositif de ce brevet à celui de l'invention de la présente demande, il suffit, certes, de rendre transparent le substrat métallique 3 de ce brevet US. Mais ce n'était pas évident au vu du brevet US-A-4,572,958.

Certes, la couche métallique 36(50) du brevet US-A-4 572 958 est transparente, mais cette couche et la couche 3 du brevet US-A-4 687 967 n'assurent pas du tout la même fonction. Il n'y a donc pas de raison, au vu de US-A-4 572 958, de rendre la couche métallique de US-A-4 687 967, non comparable à la première, transparente.

Avantageusement, une couche réticulée de matériau transparent dans l'infrarouge et isolant thermique est disposée entre ledit écran et lesdits pixels.

Dans ce cas, une rémanence de l'image est assurée, qui limite son papillotement, et les bavures d'un pixel sur les voisins sont évitées. Cette rémanence ne constitue toutefois plus une nécessité pour tester les systèmes infrarouge modernes utilisant des barrettes ou des mosaïques ; seule la synchronisation des lignes ou des images doit être assurée entre le générateur et le dispositif observateur.

Avantageusement encore, ledit écran est un conducteur thermique, et il est prévu des moyens de refroidissement dudit écran, afin de dissiper les calories à une température voisine de la température ambiante.

Dans ce cas, l'image obtenue reste bien contrastée, et si elle est animée, son traînage est réduit.

Avantageusement toujours, une couche, anti-reflet dans la gamme de longueurs d'onde d'utilisation de l'image infrarouge, est déposée sur ledit écran.

Ainsi est assuré un rendement maximal, car les rayonnements émis mais non utiles sont réfléchis vers le corps noir où ils se transforment à nouveau en chaleur.

La présente invention sera mieux comprise grâce à la description suivante de la forme de réalisation préférée du dispositif de l'invention, faite en se référant aux dessins annexés, sur lesquels :
- la figure 1 représente une vue, en coupe partielle, du dispositif de l'invention, et,
- la figure 2 représente une vue en perspective d'une portion de l'écran du dispositif de la figure 1.

En se référant à la figure 1, un dispositif pour engendrer une image infrarouge est maintenant décrit.

Ce dispositif comprend un tube cathodique 1, de type connu, pourvu d'un écran 2, agencé pour transformer en rayonnements infrarouge l'énergie du faisceau d'électrons 11 du tube 1.

Ainsi on obtient, à partir d'un signal vidéo de type connu, représentatif d'une image réelle ou synthétique, et appliqué au tube 1, une image infrarouge animée pour essayer en laboratoire des systèmes d'imagerie infrarouge, par exemple.

Comme le montre la figure 2, l'écran 2 comprend ici principalement une plaque 21 de matériau transparent dans l'infrarouge et conducteur thermique. Le matériau de la plaque 21 est par exemple du silicium pour la gamme des longueurs d'onde comprises entre 3 et 5 microns, ou du germanium, pour la gamme des longueurs d'onde comprises entre 8 et 12 microns. L'épaisseur de la plaque 21 est ici de 5 à 10 mm.

Sur la face de la plaque 21 disposée à l'intérieur du tube 1 est déposée une couche 22 d'épaisseur ici égale à 250 microns, réalisée dans un matériau transparent dans l'infrarouge et isolant thermique. Ici, le matériau de la couche 22 est du trisulfure d'arsenic As₂S₃, ou du triséléniure d'arsenic As₂Se₃, ou du verre au chalcogénure Ge₃₃As₁₂Se₅₅ ou encore du chlorure d'argent AgCl. Le choix de l'un de ces matériaux est lié à la température susceptible d'être atteinte par la couche 22. Le trisulfure et le triséléniure d'arsenic sont utilisables jusqu'à 150°C, le verre au chalcogénure jusqu'à 300°C, et le verre au chlorure d'argent jusqu'à 900°C. Toutefois, ces deux derniers composés ont une conductibilité thermique plus élevée.

Dans la couche 22 sont pratiquées deux séries de sillons 23 d'ici 20 microns de large et 200 microns de profondeur, les sillons 23 d'une série étant tous parallèles entre eux et perpendiculaires aux sillons 23 de l'autre série. Les sillons 23 d'une série se répètent avec un pas d'ici 250 microns.

La couche 22 est ainsi réticulée et comprend donc une pluralité de pavés 24 élémentaires de 200 x 250 x 250 microns.

La couche 22 est déposée, de façon connue, par évaporation, par coulage de verre ou par collage, et les sillons 23 sont gravés mécaniquement, par exemple au diamant, ou encore par photolithogravure, ou encore par usinage laser. Une réticulation aléatoire peut être obtenue en exploitant les différences de dilatation thermique entre l'écran et la couche isolante. Si cette dernière est plus élevée, lors du refroidissement elle se contractera plus, et si son module de rupture est plus faible que son adhérence sur l'écran, elle se fragmentera en écailles constituant la réticulation qui sera ainsi obtenue naturellement, la dimension moyenne des écailles étant une fonction complexe de l'épaisseur et du module de rupture de la couche.

Sur la face libre, parallèle à la plaque 21, de chaque pavé 24 est déposée, par évaporation à haute température, une couche 25 d'un matériau à fort pouvoir émissif dans l'infrarouge, ici un corps noir, en l'occurrence de l'oxyde de chrome. L'épaisseur de la couche 25 est de l'ordre du micron. Comme cela sera mieux compris dans la suite, chaque portion de couche 25 est un pixel de l'image infra-rouge apparaissant sur l'écran 2.

Sur la face de la plaque 21 disposée à l'extérieur du tube 1 est déposée une couche 26 d'un matériau, de type connu, anti-reflet dans la gamme de longueurs d'onde dans laquelle on souhaite utiliser l'image infra-rouge.

La périphérie de la plaque 21 est solidaire d'un dispositif de refroidissement, par exemple une couronne 3 à circulation d'eau.

Le tube cathodique 1 est, par exemple, et écran mis à part, du type commercialisé par la Société RTC sous la référence 221 P 14. Ce tube est prévu pour balayer un écran de 100 x 75 mm, avec une section du faisceau 11 d'environ 250 microns de diamètre, susceptible de transporter un courant de 2 mA sous une tension de 30 kV. La puissance du faisceau d'électrons 11 est ainsi de 60 W.

Le dispositif qui vient d'être décrit fonctionne comme suit.

Le faisceau d'électrons 11 balaye la face arrière de la plaque 21 comme il le ferait dans un tube classique. Il bombarde successivement, et directement l'oxyde de chrome, ou corps noir, de chaque couche, ou pixel, 25.

La section du faisceau 11 est ici sensiblement égale à la surface totale de la couche 25, et celle-ci agit à la fois pour convertir en chaleur l'énergie apportée par le faisceau 11 et pour convertir cette chaleur en rayonnement infrarouge. La couche 25 est donc chauffée directement par le faisceau 11.

A cause des sillons 23, et de la faible conductivité thermique du pavé 24, la chaleur ainsi créée reste confinée latéralement, pour éviter qu'un pixel ne bave sur l'autre, et pendant une durée compatible avec le balayage de l'image par le faisceau. Ainsi, la couche 25 émet un rayonnement infrarouge lié à la puissance du faisceau au moment où il l'a bombardée avec une durée de rémanence supérieure à la durée de renouvellement, pour limiter le "papillotement" de l'image. Comme précisé plus haut, cette spécification de rémanence peut disparaître si le dispositif est destiné à tester des systèmes exploitant des mosaïques de détecteurs. Seul la synchronisation des lignes ou des images est à assurer.

Le rayonnement infrarouge émis par la couche 25 traverse le pavé 24, la plaque 21, et la couche 26. Ainsi, cette couche 25 est bien un pixel de l'image infrarouge obtenue puisque c'est elle qui est à l'origine du rayonnement observé. La partie du rayonnement dont la longueur d'onde est dans la gamme où la couche 26 anti-reflet est efficace traverse cette couche 26. Par contre, la partie restante du rayonnement, qui ne traverse pas la couche 26, est réfléchie vers la couche 25 de corps noir, dans laquelle elle est convertie à nouveau en chaleur, ce qui augmente d'autant le rendement de l'ensemble.

La plaque 21 est bonne conductrice thermiquement, et elle est refroidie par la couronne de refroidissement 3 afin d'évacuer, en permanence, la chaleur des pavés 24. Cela évite une montée en température progressive de la plaque 21 qui finirait, sans cela, par abaisser le contraste de l'image, et par introduire un traînage des images animées.

Un des avantages de l'invention, outre sa structure particulièrement simple, est la température élevée qu'est susceptible d'atteindre chacune des couches 25 d'oxyde de chrome.

Un calcul simple montre en effet qu'avec un faisceau d'électrons de 60 W, qui balaye un écran de 100 x 75 mm, la température des couches 25 peut théoriquement atteindre 255°C. En pratique, cette température sera un peu plus basse, dépendant notamment de la conductibilité thermique et de l'épaisseur des pavés 24 et de la température de la plaque 21. Néanmoins, le dispositif permet de produire des images pour lesquelles le rayonnement infrarouge varie avec une dynamique importante.

Naturellement, il est possible d'augmenter encore l'intensité du rayonnement émis, c'est-à-dire la radiance du corps noir, en réduisant la taille de la surface balayée, toutes choses étant égales par ailleurs.

Il est évident que les différentes valeurs numériques n'ont été données qu'à titre d'exemple au cours de la description précédente, et qu'il est à la portée de l'homme de métier de les modifier, le cas échéant, en fonction des caractéristiques du tube et du faisceau employés. A titre d'exemple, avec un faisceau de diamètre donné, il est possible de réduire la taille des pixels jusqu'à ce que la dimension de ceux-ci soit sensiblement la moitié du diamètre du faisceau. En effet, on réalise alors un échantillonnage spatial de l'image, qui reste cependant lisible tant que le théorème de Shannon est respecté.

## Revendications

1. Dispositif pour engendrer une image infrarouge comprenant un écran (21) supportant une pluralité de pixels (25) en matériau à fort pouvoir émissif dans l'infrarouge, et des moyens (11) pour chauffer, de façon sélective, le matériau de chacun desdits pixels par bombardement direct au moyen d'un faisceau d'électrons, caractérisé par le fait que ledit faisceau d'électrons est de section au moins sensiblement égale à la surface d'un pixel (25) et ledit écran (21) est transparent dans l'infrarouge.

2. Dispositif selon la revendication 1, dans lequel une couche réticulée (22) de matériau transparent dans l'infrarouge et isolant thermique est disposée entre ledit écran (21) et lesdits pixels (25).

3. Dispositif selon la revendication 2, dans lequel le matériau de ladite couche réticulée (22) est choisi parmi les matériaux suivants : trisulfure d'arsenic As₂S₃, triséléniure d'arsenic As₂Se₃, verre au chalcogénure Ge₃₃As₁₂Se₅₅, et chlorure d'argent AgCl.

4. Dispositif selon l'une des revendications 1 à 3, dans lequel ledit écran (21) est un conducteur thermique et il est prévu des moyens (3) de refroidissement dudit écran (21).

5. Dispositif selon l'une des revendications 1 à 4, dans lequel une couche (26), anti-reflet dans la gamme de longueurs d'onde d'utilisation de l'image infrarouge, est déposée sur ledit écran (2).

## Claims

1. A device for generating an infrared image comprising a screen (21) supporting a plurality of pixels (25) made from a material having high emissive power in the infrared range, and means (11) for selectively heating the material of each of said pixels by direct bombarding by means of an electron beam, characterized in that the section of said electron beam is at least substantially equal to the area of a pixel (25) and said screen (21) is transparent in the infrared.

2. The device as claimed in claim 1, wherein a reticulated layer (22) of material, which is transparent in the infrared and is heat insulating, is disposed between said screen (21) and said pixels (25).

3. The device as claimed in claim 2, wherein the material of said reticulated layer (22) is chosen from the following materials ; arsenic trisulfide As₂S₃, arsenic triselenide As₂Se₃, glass containing chalcogenide Ge₃₃As₁₂Se₅₅ and silver chloride AgCl.

4. The device as claimed in one of claims 1 to 3, wherein said screen (21) is a heat conductor and means (3) are provided for cooling said screen (21).

5. The device as claimed in one of claims 1 to 4, wherein a layer (26), which is anti-reflective in the wavelength range of use of the infrared image, is deposited on said screen (2).

## Patentansprüche

1. Vorrichtung zur Erzeugung eines Infrarotbildes, umfassend einen Bildschirm (21), der eine Vielzahl von Pixeln (25) aus einem Material mit einem starken Emisissionsvermögen im Infrarotbereich trägt, sowie Mittel (11), um das Material jedes der Pixel in selektiver Weise durch den direkten Beschuß mit einem Elektronenstrahl zu erwärmen, dadurch gekennzeichnet, daß der Elektronenstrahl einen Querschnitt aufweist, der mindestens im wesentlichen der Oberfläche eines Pixels (25) entspricht, und der Bildschirm (21) im Infrarotbereich durchlässig ist.

2. Vorrichtung nach Anspruch 1, bei der eine netzförmige Schicht (22) aus einem im Infrarotbereich durchlässigen und wärmeisolierenden Material zwischen dem Bildschirm (21) und den Pixeln (25) angeordnet ist.

3. Vorrichtung nach Anspruch 2, bei der das Material der netzförmigen Schicht (22) unter den folgenden Materialien gewählt wird: Arsentrisulfid As₂S₃, Arsentriselenid As₂Se₃, Chalkogenidglas Ge₃₃As₁₂Se₅₅ und Silberchlorid AgCl.

4. Vorrichtung nach einem der Ansprüche 1 bis 3, bei der der Bildschirm (21) ein Wärmeleiter ist und Mittel (3) zur Kühlung dieses Bildschirms (21) vorgesehen sind.

5. Vorrichtung nach einem der Ansprüche 1 bis 4, bei der eine Schicht (26), die in dem Wellenlängenbereich, in dem das Infrarotbild verwendet wird, entspiegelt ist, auf dem Bildschirm (2) aufgebracht ist.
